# EUROPÄISCHE PATENTSCHRIFT

(11) **EP 2 785 475 B1**
(45) Veröffentlichungstag und Bekanntmachung des Hinweises auf die Patenterteilung: **16.09.2015**
(21) Anmeldenummer: 12794311.6
(22) Anmeldetag: 28.11.2012
(51) Int. Cl.: B21B 31/07

(54) **EINBAUSTÜCK**
INSTALLATION PART
EMPOISE

(30) Priorität: 01.12.2011 DE 102011087605
(43) Veröffentlichungstag der Anmeldung: 08.10.2014
(73) Patentinhaber: SMS group GmbH, 40237 Düsseldorf (DE)
(72) Erfinder: KELLER, Karl, 57271 Hilchenbach (DE); KNIE, Daniel, 57258 Freudenberg (DE); ROEINGH, Konrad, 57271 Hilchenbach (DE); SEIDEL, Ralf, 35690 Dillenburg (DE)
(74) Vertreter: Klüppel, Walter
(86) Internationale Anmeldenummer: PCT/EP2012/073786
(87) Internationale Veröffentlichungsnummer: WO 2013/079503

(56) Entgegenhaltungen:
- EP-A2- 0 285 333
- DE-A1-102006 016 714
- US-A1- 2002 084 594

## Beschreibung

Die Erfindung betrifft ein Einbaustück, dass heißt ein Lagergehäuse, zum Lagern einer oberen Stützwalze in einem Walzgerüst, typischerweise zum Warmwalzen oder Kaltwalzen von Metallband. Die Erfindung betrifft darüber hinaus ein Verfahren zur Herstellung dieses Einbaustücks.

Einbaustücke zum Lagern von Stützwalzen in Walzgerüsten sind im Stand der Technik grundsätzlich bekannt.

So offenbart beispielsweise der "Technical report on high-tech modules for rolling mills" "Morgoil Roll-Neck Bearings" von K. Roeingh aus dem Jahre 2002 auf der Seite 4 in den Bildern I., II., III. und Bild 1. und 2. einen historischen Abriss über die Fortentwicklung der Gestaltung derartiger Einbaustücke im Zeitverlauf.

Die US 2002/0084594 A1 offenbart ein Einbaustück mit einstückig angeformtem Dichtungshaltering.

Einbaustücke zur Lagerung einer oberen Stützwalze in einem Walzgerüst sind auch in der internationalen Patentanmeldung WO 2007/115791 A1, der deutschen Offenlegungsschrift DE 10 2006 016 714 A1 sowie der europäischen Patentanmeldung EP 0 285 333 A2 offenbart. Konkret offenbaren die dort gezeigten Einbaustücke jeweils eine sich von der Ablaufseite zu der Ballenseite der Einbaustück erstreckende Hauptbohrung zur Aufnahme eines Walzenzapfens der oberen Stützwalze. Die Einbaustücke umfassen weiterhin auch einen an der Ballenseite angeordneten Schmiermittelauffangraum, insbesondere im unteren Bereich der Einbaustücke, wobei dem Schmiermittelauffangraum zwei spiegelsymmetrisch zu einer senkrechten Längs-Mittenebene angeordnete Schmiermittelablaufbohrungen zugeordnet sind, welche sich von dem Schmiermittelauffangraum auf der Ballenseite in Richtung Ablaufseite des Einbaustücks erstrecken. Der Oberbegriff von Anspruch 1 basiert auf der DE 10 2006 016 714 A1.

In der WO 2007/115791 weisen die Mittelpunkte dieser beiden Schmiermittelablaufbohrungen einen Abstand zueinander auf, der größer ist als der Durchmesser der Hauptbohrung; in der DE 10 2006 016 714 A1 ist dieser Abstand, zumindest soweit in den schematischen Figuren erkennbar, kleiner als der Durchmesser der Hauptbohrung.

Der Erfindung liegt die Aufgabe zugrunde, ein bekanntes Einbaustück dahingehend weiterzubilden, dass trotz Positionierung und Dimensionierung der Schmiermittelablaufbohrungen so, dass in der rechten und linken unteren Ecke des Einbaustücks Aussparungen vorgesehen werden können, zum einen die Funktion der Ringdichtung sichergestellt ist, zum anderen genügend Raum für angesammeltes Schmiermittel zur Verfügung steht und dass darüber hinaus ein optimaler Kraftfluss von den Zapfen der Stützwalze über die Zapfenbuchsen, die Lagerbuchsen bis in das Einbaustück gewährleistet ist.

Diese Aufgabe wird durch den Gegenstand des Anspruchs 1 gelöst.

Die Gegenlauffläche der Ringdichtung entspricht - in zusammengebautem Zustand von Einbaustück und Walze - dem Außenmantel einer Zapfenbuchsenverlängerung, an welcher die Ringdichtung anliegt.

Durch die Berücksichtigung der beanspruchten Kriterien für die beiden Abstände d und s gelingt es, die Breite des Einbaustücks im unteren Bereich zumindest auf der Ballenseite stark zu reduzieren, so dass in dem rechten und linken unteren Eckbereich des Einbaustücks Aussparungen vorgesehen werden können, zum Beispiel zur Aufnahme von negativ-wirkenden Biegezylindern. Während das erste beanspruchte Kriterium im Wesentlichen die verbleibende Breite des oberen Einbaustücks im unteren Bereich definiert, stellt das zweite Kriterium sicher, dass die ballenseitige Abdichtung voll funktionsfähig bleibt. Das heißt, dass der sich bildende Ölsumpf nicht so weit ansteigt, dass sich die Zapfenbuchsenverlängerung in diesem Ölstumpf dreht, was Undichtigkeit zur Folge hätte.

Die beanspruchte Ausbildung des Schmiermittelauffangraumes als an der Ballenseite ringförmig umlaufende Nut, welche im unteren Bereich des Einbaustücks eine Aufweitung aufweist, bietet den Vorteil, dass umlaufend aus dem Spalt zwischen Lagerbuchse und Zapfenbuchse austretendes Schmiermittel überall am Umfang aufgenommen werden kann. Weiterhin bietet die Aufweitung den Vorteil, dass insbesondere im unteren Bereich des Einbaustückes, wo sich aufgrund der Gewichtskraft besonders viel ausgetretendes Schmiermittel ansammelt, genügend Raum für das angesammelte Schmiermittel zur Verfügung steht.

Wie beansprucht, erstreckt sich die der Ballenseite abgewandte, den Schmiermittelauffangraum begrenzende Wand des Einbaustücks - von der Längsachse des Einbaustücks aus gesehen - glatt radial. Dabei ist es wichtig, dass die Innenseite des Einbaustücks möglichst über ihre gesamte Breite kraft- und formschlüssig mit der Lagerbuchse in Verbindung steht. Vorteilhafterweise weist die erfindungsgemäß ausgebildete Wand aufgrund ihrer radial glatten Ausbildung keine sich zur Walzenballenseite hin ersteckenden Vorsprünge oder Nasen auf, welche mit der Lagerbuchse nicht kraft- und/oder formschlüssig in Verbindung stehen. Durch die erfindungsgemäße Ausgestaltung ist ein optimaler Kraftfluss von den Zapfen der Stützwalze über die Zapfenbuchsen, die Lagerbuchsen bis in das Einbaustück gewährleistet; dies wäre bei Vorsehen der bekannten Nasen bzw. Vorsprünge nicht zwingend gegeben.

In der vorliegenden Beschreibung werden die Begriffe "unten" und "oben", "senkrecht" und "horizontal" verwendet. Diese Begriffe dienen zur Beschreibung der Position einzelner technischer Merkmale des Einbaustücks bzw. zur Beschreibung der Relativpositionen von einzelnen technischen Merkmalen zueinander. Bei der Verwendung dieser Begriffe wird davon ausgegangen, dass das Einbaustück auf eine horizontale Ebene aufgesetzt ist. Bei den Darstellungen in den Figuren 1 bis 6 kann davon ausgegangen werden, dass das Einbaustück beispielhaft auf einer horizontalen Ebene aufgesetzt ist bzw. wie in Figur 1 gezeigt horizontal im Walzenständer gelagert ist.

Gemäß einem ersten Ausführungsbeispiel weist das Einbaustück auf seiner Ballenseite einen ringförmig umlaufenden Dichtungshaltering auf zum Halten einer Ringdichtung. Dieser Dichtungshaltering ist erfindungsgemäß einstückig mit dem Einbaustück ausgebildet. Bei Konstruktionen im Stand der Technik war dieser Dichtungshaltering oftmals in Form eines Deckels an das Einbaustück angeschraubt. Dies war fertigungstechnisch aufwändiger, weil der Deckel als separates Bauteil angefertigt werden musste. Außerdem war die Montage und Demontage dieses Deckels zeitaufwendig und damit ebenfalls kostenintensiv. Durch die nunmehr erfindungsgemäß vorgesehene einstückige Ausbildung des Dichtungshalteringes mit dem Einbaustück in Form eines einstückigen Gussteils, entfällt vorteilhafterweise die separate Fertigung des Deckels und die zeit- und kostenintensive Montage bzw. Demontage des Deckels.

Die Ringdichtung dient zum Abdichten des Einbaustücks gegen den Walzenzapfen bzw. die Zapfenbuchsen-Verlängerung. Die Ringdichtung dient auch zum Abdichten des Schmiermittelauffangraumes gegen den Ballen der oberen Stützwalze.

Gemäß einem weiteren vorteilhaften Ausführungsbeispiel weist das Einbaustück im Bereich des Schmiermittelauffangraumes zwei der Schmiermittelablaufbohrungen auf, welche spiegelsymmetrisch zu der senkrechten Längs-Mittenebene angeordnet sind. Das Vorsehen der zwei Schmiermittelablaufbohrungen gewährleistet den Ablauf für das Schmiermittel.

Die Aufweitung kann im unteren Bereich des Einbaustücks auf dessen Ballenseite auch aus konstruktiver Sicht problemlos vorgesehen werden, weil dort im unteren Bereich keine besonders großen Walzkräfte auftreten. Die Walzkraft wirkt dagegen bei der oberen Stützwalze und bei den sie aufnehmenden Einbaustücken nach oben, dass heißt in dem oberen Bereich der Einbaustücke, wie dies aus dem Stand der Technik bekannt ist.

Typischerweise umfasst das Einbaustück eine in seine Hauptbohrung eingeführte zylinderförmige Lagerbuchse.

Der ringförmige Schmiermittelauffangraum und dessen Aufweitung werden erfindungsgemäß durch Fräsen des zuvor gegossenen Einbaustücks hergestellt. Die Schmiermittelablaufbohrung können einfach durch Bohren des gegossenen Einbaustücks hergestellt werden. Das Fräsen und Bohren ermöglicht eine geometrisch sehr präzise Ausbildung des Schmiermittelauffangsraums, von dessen Aufweitung und der Ablaufbohrungen.

Der Beschreibung sind insgesamt 6 Figuren beigefügt, wobei
- Figur 1: einen Querschnitt durch ein Ständerfenster eines Walzgerüstes;
- Figur 2: eine perspektivische Ansicht des erfindungsgemäßen Einbaustückes mit einer Ansicht von dessen Ballenseite;
- Figur 3: das Einbaustück gemäß Figur 2 in aufgeschnittenem Zustand;
- Figur 4: das erfindungsgemäße Einbaustück in einem Längsschnitt;
- Figur 5: das erfindungsgemäße Einbaustück in einem Querschnitt durch die Ballenseite; und
- Figur 6: die Abdichtung einer oberen Stützwalze in dem Einbaustück mit vergrößerten Detailansichten des oberen Bereiches des Einbaustückes und des unteren Bereiches des Einbaustückes
zeigt.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

Figur 1 zeigt einen Querschnitt durch ein Ständerfenster eines Walzgerüstes. Das Ständerfenster ist mit dem Bezugzeichen 850 bezeichnet. In der Mitte des Ständerfensters sind eine obere Arbeitswalze 860 und eine untere Arbeitswalze 870 zu erkennen, die jeweils in ihren Arbeitswalzeneinbaustücken 862, 872 drehbar und in dem Ständerfenster 850 vertikal verschiebbar gelagert sind. Der unteren Arbeitswalze 870 ist eine untere Stützwalze 880 zugeordnet, welche ihrerseits in einem unteren Stützwalzen-Einbaustück 890 drehbar gelagert ist. Der oberen Arbeitswalze 860 ist eine obere Stützwalze 200 zugeordnet, welche ihrerseits in einem oberen Stützwalzeneinbaustück 100 drehbar gelagert und vorzugsweise in dem Ständerfenster 850 vertikal verschiebbar ist. Die konstruktive Ausgestaltung dieses oberen Stützwalzen-Einbaustücks 100 ist Gegenstand der vorliegenden Erfindung.

Figur 1 zeigt, dass in dem gezeigten Querschnitt durch das Ständerfenster das obere Stützwalzeneinbaustück in seiner linken und rechten unteren Ecke jeweils Aussparungen 700 aufweist, um Raum zu schaffen, zum Beispiel für die Anordnung von negativ wirkenden Biegezylindern 895, die typischerweise fest am Ständerfenster montiert sind.

Figur 2 zeigt eine perspektivische Ansicht des oberen Stützwalzen-Einbaustücks 100. Im Vordergrund ist die Ballenseite 100-B des Einbaustücks gezeigt; dies ist diejenige Seite, welche später bei eingebauter Stützwalze dem Ballen der Stützwalze zugewandt ist. Der Ballenseite gegenüber liegt die Ablaufseite 100-A des Einbaustücks, so benannt, weil dorthin das in dem ringförmigen Schmiermittelauffangraum 120 und dessen Aufweitung 120-1 während des Walzbetriebs gesammeltes Schmiermittel durch die Schmiermittelablaufbohrungen 130 abläuft.

Gut zu erkennen sind auch die durch die erfindungsgemäße Konstruktion ermöglichten Aussparungen 700, deren Raum zum Beispiel genutzt werden kann zum Vorsehen der besagten negativ-wirkenden Biegezylinder 895.

Figur 3 zeigt das Einbaustück aus Figur 2 in aufgeschnittenem Zustand. Neben dem besagten ringförmig und nutförmig umlaufenden Schmiermittelauffangraum 120 und dessen Aufweitung 120-1 ist hier ein Dichtungshaltering 140 zu erkennen, welcher erfindungsgemäß einstückig mit dem Einbaustück ausgebildet ist. Vorzugweise wird er beim Gießen des Einbaustücks gleich mit gegossen. Der Dichtungshaltering 140 dient zur Aufnahme einer Ringdichtung 400 wie später in Figur 6 näher erläutert.

Weiterhin ist in Figur 3 eine Innenseite 105 des Einbaustücks zu erkennen, an welcher eine Lagerbuchse 160 kraft- und formschlüssig anzuliegen kommt; siehe Figur 6. Darüber hinaus ist die der Ballenseite abgewandte Seite des nutförmig umlaufenden Schmiermittelauffangraumes 120 mit den Bezugzeichen 106 bezeichnet. Diese Wand ist erfindungsgemäß - in Bezug auf die Längsachse L des Einbaustücks - radial glatt ausgebildet.

Figur 4 zeigt das erfindungsgemäße Einbaustück in einem Längsschnitt durch die Längsachse L. Ergänzend zu den bisher bereits beschriebenen Bezugszeichen ist hier der Durchmesser D der Hauptbohrung 110 des Einbaustücks zu erkennen.

Figur 5 zeigt einen Querschnitt durch das Einbaustück für die obere Stützwalze auf der Bedienseite. In dieser Abbildung sind insbesondere die wesentlichen Kriterien zur Anordnung bzw. Positionierung der Schmiermittelablaufbohrungen 130 veranschaulicht. Konkret ist zum einen der Abstand d zu erkennen, welcher den Abstand des Mittelpunktes einer der Schmiermittelablaufbohrungen 130 zur senkrechten Längs-Mittenebene LM des Einbaustücks 100 definiert. Erfindungsgemäß muss dieser Abstand d ≤ dem halben Durchmesser D der Hauptbohrung 110 des Einbaustücks ohne Lagerbuchse sein, um die Breite des Einbaustücks im unteren Bereich soweit reduzieren zu können, dass die gewünschten Aussparungen 700 realisiert werden können. Gleichzeitig darf - in der senkrechten Längs-Mittenebene LM - der senkrechte minimale Abstand s von der äußeren Mantelfläche der Zapfenbuchsenverlängerung 232, siehe Figur 6, auch Laufdurchmesser oder Gegenlauffläche 600 für die Ringdichtung 400 genannt, im unteren Bereich des Einbaustücks zu einer horizontalen Tangentialebene 500 an der Oberkante der Schmiermittelablaufbohrungen 130 einen vorgegebenen minimalen Abstands-Schwellenwert nicht unterschreiten. Dies ist deswegen erforderlich, um die Funktion der Ringdichtung sicherzustellen. Der minimale Abstands-Schwellenwert für den Abstand s beträgt beispielsweise 2 mm; als Obergrenze für diesen Abstand kann beispielsweise 10 mm angesetzt werden.

Figur 6 zeigt das erfindungsgemäße Einbaustück 100 mit eingebauter oberer Stützwalze 200. Die obere Teildarstellung I. in Figur 6 zeigt den oberen Bereich des Einbaustückes mit der Ringdichtung 400 und die untere Detailansicht II. in Figur 6 zeigt den unteren Teil des Einbaustückes mit derselben Ringdichtung 400. Beide Detailansichten zeigen dasselbe Einbaustück 100.

Die obere Stützwalze 200 umfasst einen Walzenballen 210 und einen Walzenzapfen 220-1. Auf den Walzenzapfen drehfest aufgesetzt ist eine Zapfenbuchse 230 mit einer sich in Richtung Walzenballen erstreckenden angeschraubten Zapfenbuchsenverlängerung 232. Die Stützwalze 200 mit dem Walzenzapfen 220-1 und der Zapfenbuchse 230 ist in der Lagerbuchse 160 drehbar gelagert. Zwischen der Lagerbuchse 160 und der Zapfenbuchse 230 ist ein Schmierfilm 205 ausgebildet, aus welchem während des Walzbetriebs Schmiermittel in den Schmiermittelauffangraum 120 und dessen Aufweitung 120-1 austritt. Die Lagerbuchse 160 ist drehfest in der Hauptbohrung 110 des Einbaustücks 100 gelagert.

In Figur 6 ist weiterhin der Dichtungshaltering 140 zu erkennen, welcher einstückig mit dem Einbaustück 100 verbunden ist. Der Dichtungshaltering 140 dient zur Aufnahme der Ringdichtung 400, welche mit ihren Dichtlippen auf der Zapfenbuchsenverlängerung 232 aufliegt und hier die Dichtungsfunktion in beide Richtungen erfüllt (Schmieröl am Austritt in Richtung Walzenballen zu hindern und Kühlwasser mit gegebenenfalls Schmutz nicht in den Schmierölraum, dass heißt den Schmiermittelauffangraum, passieren zu lassen).

### Bezugszeichenliste

- 100: Einbaustück
- 100-A: Ablaufseite des Einbaustücks
- 100-B: Ballenseite des Einbaustücks
- 105: Innenseite des Einbaustücks
- 106: Wand
- 110: Hauptbohrung
- 120: Schmiermittelauffangraum
- 120-1: Aufweitung des Schmiermittelauffangraumes
- 130: Schmiermittelablaufbohrung
- 140: Dichtungshaltering
- 160: Lagerbuchse
- 200: obere Stützwalze
- 205: Schmierfilm
- 210: Walzenballen
- 220-1: Walzenzapfen der oberen Stützwalze
- 230: Zapfenbuchse
- 232: Zapfenbuchsenverlängerung
- 400: Ringdichtung
- 500: horizontale Tangentialebene
- 600: Gegenlauffläche der Dichtlippen der Ringdichtung
- 700: Aussparungen
- 850: Ständerfenster
- 860: obere Arbeitswalze
- 862: Einbaustück obere Arbeitswalze
- 870: untere Arbeitswalze
- 872: Einbaustück untere Arbeitswalze
- 880: untere Stützwalze
- 890: Einbaustück untere Stützwalze
- 895: Biegezylinder

- D: Durchmesser der Hauptbohrung
- d: Abstand
- s: Abstand
- LM: senkrechte Längs-Mittenebene des Einbaustücks
- L: Längsachse

## Patentansprüche

1. Einbaustück (100) zum Lagern einer oberen Stützwalze (200), welche einen Walzenballen (210) und zwei Walzenzapfen (220-1) aufweist, in einem Walzgerüst mit:
einer sich von der Ablaufseite (100-A) zu der Ballenseite (100-B) des Einbaustückes erstreckenden Hauptbohrung (110) zum Aufnehmen von einem der Walzenzapfen;
einem an der Ballenseite (100-B) angeordneten Schmiermittelauffangraum (120), welcher ringförmig um die Hauptbohrung (110) umlaufend ausgebildet ist und im unteren Bereich des Einbaustücks (100) eine sich in axialer und Umfangsrichtung erstreckende Aufweitung (120-1) aufweist;
einer Ringdichtung (660); und
mindestens einer Schmiermittelablaufbohrung (130), welche sich von dem Schiermittelauffangraum (120) auf der Ballenseite in Richtung Auslaufseite (100-A) des Einbaustücks (100) erstreckt;
wobei - im Querschnitt der Ballenseite gesehen - die Schmiermittelablaufbohrung (130) so angeordnet ist, dass der Abstand (d) des Mittelpunktes der Schmiermittelablaufbohrung (130) zur senkrechten Längs-Mittenebene (LM) des Einbaustücks kleiner/gleich ist als der halbe Durchmesser (D) der Hauptbohrung (110);
**dadurch gekennzeichnet,**
**dass** - in der senkrechten Längs-Mittenebene (LM) - den für Abstand s von der Gegenlauffläche der Ringdichtung (600) im unteren Bereich des Einbaustücks zur horizontalen Tangentialebene (500) an der Oberkante der Schmiermittelablaufbohrung gilt: 2 mm < s < 10 mm; und
**dass** sich die der Ballenseite (100-B) abgewandte, den Schmiermittelauffangraum (120, 120-1) begrenzende Wand (106) des Einbaustücks (100) von der Längsachse (L) des Einbaustücks aus gesehen radial glatt erstreckt.

2. Einbaustück (100) nach Anspruch 1,
**dadurch gekennzeichnet, dass**
das Einbaustück (100) auf der Ballenseite (100-B) einen ringförmigen Dichtungshaltering (140) zum Halten der Ringdichtung (400) aufweist, welcher einstückig mit dem Einbaustück (100) ausgebildet ist.

3. Einbaustück (100) nach einem der vorangegangenen Ansprüche,
**dadurch gekennzeichnet, dass**
zwei der Schmiermittelablaufbohrungen (130) vorgesehen sind, welche im unteren Bereich des Einbaustücks spiegelsymmetrisch zu der senkrechten Längs-Mittenebene (LM) angeordnet sind.

4. Einbaustück (100) nach Anspruch 1,
**dadurch gekennzeichnet, dass**
die die Hauptbohrung (110) begrenzende Innenseite (105) des Einbaustücks (100) insbesondere im Bereich des ringförmigen Schmiermittelauffangraumes (120, 120-1) zylinderförmig ausgebildet ist zur kraft- und formschlüssigen Aufnahme einer in die Hauptbohrung (110) eingeführten zylinderförmigen Lagerbuchse (160).

## Claims

1. Chock (100) for mounting an upper backing roll (200), which comprises a roll cylinder (210) and two roll pins (220-1), in a roll stand, with:
a main bore (100), which extends from the outlet side (100-A) to the cylinder side (100-B) of the chock, for receiving one of the roll pins;
a lubricant collecting chamber (120), which is arranged at the cylinder side (100-B) and is formed to extend annularly around the main bore (110) and which has a widening (120-1) extending axially and in circumferential direction in the lower region of the chock (100);
an annular seal (400); and
at least one lubricant outflow bore (130) extending from the lubricant collecting chamber (120) to the cylinder side in the direction of the outlet side (100-A) of the chock (100);
wherein the lubricant outflow bore (130) is so arranged as seen in the cross-section of the cylinder side that the spacing (d) of the centre point of the lubricant outflow bore (130) from the vertical longitudinal centre plane (LM) of the chock is smaller than or equal to half the diameter (D) of the main bore (110);
**characterised in that**
in the vertical longitudinal centre plane (LM) there applies for the spacing s from the mating surface (600) of the annular seal in the lower region of the chock from the horizontal tangential plane (500) at the upper edge of the lubricant outflow bore: 2 mm < s < 10 mm; and
the wall (106), which is remote from the cylinder side (100-B) and bounds the lubricant collecting chamber (120, 120-1), of the chock (100) extends radially evenly as seen from the longitudinal axis (L) of the chock.

2. Chock (100) according to claim 1, **characterised in that** the chock (100) has on the cylinder side (100-B) an annular seal retainer (140), which is formed integrally with the chock (100), for retaining the annular seal (400).

3. Chock (100) according to any one of the preceding claims, **characterised in that** two of the lubricant outflow bores (130) are provided and are arranged in the lower region of the chock with mirror symmetry with respect to the vertical longitudinal centre plane (LM).

4. Chock (100) according to claim 1, **characterised in that** the inner side (105) of the chock (100) bounding the main bore (110) is of cylindrical form, particularly in the region of the annular lubricant collecting chamber (120, 120-1), for frictional and mechanically positive reception of a cylindrical bearing bush (160) inserted into the main bore (110).

## Revendications

1. Empoise (100) pour le montage d'un cylindre de support supérieur (200) qui présente un corps de cylindre (210) et deux tourillons de cylindres (220-1) dans une cage de laminoir comprenant :
un alésage principal (110) s'étendant depuis le côté évacuation (100-A) jusqu'au côté du corps du cylindre (100-B) de l'empoise pour la réception d'un des tourillons de cylindre ;
une chambre de rétention de lubrifiant (120) disposée du côté du corps du cylindre (100-B), qui est réalisée pour entourer l'alésage principal (110) à la manière d'un anneau et qui présente, dans la zone inférieure de l'empoise (100), un évasement (120-1) s'étendant en direction axiale et en direction périphérique ;
un joint d'étanchéité annulaire (660) ; et
au moins un alésage d'évacuation de lubrifiant (130) qui s'étend à partir de la chambre de rétention de lubrifiant (120) du côté du corps du cylindre dans la direction du côté sortie (100-A) de l'empoise (100) ;
dans laquelle - lorsqu'on regarde dans la section transversale du côté du corps de cylindre - l'alésage d'évacuation de lubrifiant (130) est disposé de telle manière que la distance (d) entre le centre de l'alésage d'évacuation de lubrifiant (130) et
le plan médian longitudinal vertical (LM) de l'empoise est inférieure/égale à la moitié du diamètre (D) de l'alésage principal (110) ;
**caractérisée en ce que** - dans le plan médian longitudinal vertical (LM) - la distance s entre la surface opposée du joint d'étanchéité (600) dans la zone inférieure de l'empoise et le plan tangentiel horizontal (500) au bord supérieur de l'alésage d'évacuation de lubrifiant répond à l'équation : 2 mm < s < 10 mm;et
**en ce que** la paroi (106) de l'empoise (100) délimitant la chambre de rétention de lubrifiant (120, 120-1), qui se détourne du côté du cylindre (100-B), s'étend uniformément en direction radiale, lorsqu'on regarde à partir de l'axe longitudinal (L) de l'empoise.

2. Empoise (100) selon la revendication 1, **caractérisée en ce que** l'empoise (100) présente, du côté du corps du cylindre (100-B), un anneau circulaire de maintien de joint d'étanchéité (140) pour le maintien du joint d'étanchéité annulaire (400), qui est réalisé en une seule pièce avec l'empoise (100).

3. Empoise sont selon l'une quelconque des revendications précédentes, **caractérisée en ce qu'**on prévoit deux alésages d'évacuation de lubrifiant (130) qui sont disposés dans la zone inférieure de l'empoise en symétrie spéculaire par rapport au plan médian longitudinal vertical (LM).

4. Empoise (100) selon la revendication 1, **caractérisée en ce que** le côté interne (105) de l'empoise (100), en particulier dans la zone de la chambre annulaire de rétention de lubrifiant (120, 120-1), qui délimite l'alésage principal (110), est réalisé sous forme cylindrique pour la réception par friction et par complémentarité de forme d'un coussinet de palier (160) de forme cylindrique introduit dans l'alésage principal (110).
